# EUROPÄISCHE PATENTSCHRIFT

(11) **EP 3 264 013 B1**
(45) Veröffentlichungstag und Bekanntmachung des Hinweises auf die Patenterteilung: **03.11.2021**
(21) Anmeldenummer: 17175690.1
(22) Anmeldetag: 13.06.2017
(51) Int. Cl.: F25C 5/20, F25D 17/06

(54) **KÄLTEGERÄT MIT SCHNELLGEFRIERFUNKTION**
REFRIGERATION DEVICE WITH QUICK FREEZE FUNCTION
APPAREIL DE FROID AYANT UNE FONCTION DE CONGÉLATION RAPIDE

(30) Priorität: 27.06.2016 DE 102016211437
(43) Veröffentlichungstag der Anmeldung: 03.01.2018
(73) Patentinhaber: BSH Hausgeräte GmbH, 81739 München (DE)
(72) Erfinder: Cifrodelli, Frank, 89081 Ulm (DE); Közle, Hanna, 89547 Gerstetten (DE)

(56) Entgegenhaltungen:
- WO-A1-2011/037569
- DE-A1-102006 005 548
- JP-A- H0 289 979
- JP-A- H0 611 228
- JP-A- H0 618 140
- JP-A- S6 162 773
- JP-A- 2007 071 492
- JP-B2- 3 444 060
- JP-U- S 621 092
- US-A- 4 549 409
- US-A1- 2005 241 329

## Beschreibung

Die vorliegende Erfindung betrifft ein Kältegerät mit Schnellgefrierfunktion. Unter einem Kältegerät wird hier insbesondere ein Haushaltskältegerät verstanden, also ein Kältegerät, das zur Haushaltsführung in Haushalten oder eventuell auch im Gastronomiebereich eingesetzt wird und insbesondere dazu dient, Lebensmittel und/oder Getränke in haushaltsüblichen Mengen bei bestimmten Temperaturen zu lagern, wie beispielsweise ein Kühlschrank, ein Gefrierschrank, eine Kühlgefrierkombination, eine Gefriertruhe oder ein Weinlagerschrank.

Die meisten zum Tiefgefrieren geeigneten Lebensmittel bestehen zum größten Teil aus Wasser. Dieses bildet beim langsamen Gefrieren große Eiskristalle, die vor allem bei pflanzlichem Gefriergut die Zellwände beschädigen, mit der Folge, dass nach dem Wiederauftauen Saft austritt und die Zellen erschlaffen, da der osmotische Druck der Zelle nicht mehr gegeben ist. Frisch eingefrorenes Beerenobst ist deshalb nach dem Auftauen meist nur noch für die Weiterverarbeitung durch Kochen und/oder Zerkleinern zu gebrauchen. Bei schnellem Gefrieren bilden sich nur kleine Eiskristalle, die die Zellwände erheblich weniger schädigen, so dass Flüssigkeitsanteil und Textur des Lebensmittels nach dem Wiederauftauen sich nur wenig vom frischen Zustand unterscheiden, so dass z.B. Erdbeeren oder Himbeeren auch nach dem Auftauen noch für Dekorationszwecke zu gebrauchen sind und so beispielsweise für Kuchen oder Desserts Verwendung finden können.

Um auch die physikalische Beschaffenheit eines Lebensmittels nach dem Wiederauftauen weitestgehend zu erhalten, ist folglich eine hohe Gefriergeschwindigkeit wünschenswert. Die Gefriergeschwindigkeit wₙ ist definiert als wₙ=l/t, wobei I der kürzeste Abstand zwischen Kern und Oberfläche des Gefrierguts und t die Zeit ist, die erforderlich ist, um den Kern auf eine Temperatur zu gefrieren, die 10K unter der Anfangstemperatur des Gefrierguts liegt. Versuche zeigen, dass für eine augenfällige Verbesserung der Textur nach dem Auftauen Gefriergeschwindigkeiten von wₙ >1cm/h wünschenswert sind.

Heutige Haushaltskältegeräte sind zwar häufig mit einer Funktion ausgestattet, die das zügige Gefrieren auch größerer Mengen von Lebensmitteln erlaubt, indem durch verlängerte Verdichterbetriebszeiten die Temperatur des Gefrierfachs gegenüber der Temperatur im Normalbetrieb deutlich abgesenkt und ggf. auch die Einschaltdauer eines Kaltluft zwischen dem Gefrierfach und einer vom Gefrierfach getrennten Verdampferkammer umwälzenden Ventilators erhöht wird. Diese oft als Superbetrieb oder Supergefrieren bezeichnete Funktion hat jedoch kaum merklichen Einfluss auf die Qualität der wiederaufgetauten Lebensmittel, da die erforderlichen Gefriergeschwindigkeiten nicht erreicht werden.

Die DE 10 2006 005548 A1 offenbart ein Kältegerät mit einer Düse, die einen Kaltluftstrom auf eine Ware an einer bestimmten Position richtet.

Die US 2005/241329 A1 offenbart ein Kältegerät mit einer Eisbereitungseinrichtung mit mehreren übereinander liegenden Formschalen für Eiswürfel.

JP H02 89979 A und JP H06 11228 A zeigen weiteren Stand der Technik.

Um die Funktionalität und Attraktivität von Haushaltskältegeräten weiter zu steigern, ist es daher wünschenswert, diese mit einer kostengünstigen Möglichkeit zum die Textur bewahrenden schnellen Einfrieren von Lebensmitteln auszustatten.

Diese Aufgabe wird mit den Merkmalen des Anspruchs 1 gelöst. Bei einem Kältegerät mit einem durch ein Kaltluftgebläse gekühlten Lagerfach und einem in dem Lagerfach angeordneten Eisbereiter weist der Eisbereiter eine Halterung auf, in der ein Gefriergutträger montierbar ist. In einem solchen Gefriergutträger können kleine Mengen von Lebensmitteln dem sonst für die Eiserzeugung im Eisbereiter genutzten im Eisbereiter zirkulierenden Kaltluftstrom ausgesetzt und so mit einer ähnlich hohen Gefriergeschwindigkeit wie bei der Eiserzeugung gefroren werden. Die Kosten einer solchen Maßnahme sind gering, da als einzige zusätzliche Komponente der Gefriergutträger bereitgestellt werden muss und ansonsten allenfalls Anpassungen in der Steuerung des Eisbereiters erforderlich sind, um diesen auch dann mit Kaltluft beaufschlagen zu können, wenn kein Eis erzeugt wird.

Erfindungsgemäß kann der Gefriergutträger als Schale, Platte oder Rost ausgebildet sein. Da je nach Art des zu gefrierenden Lebensmittels unterschiedliche Ausgestaltungen des Gefriergutträgers vorteilhaft sind, können dem erfindungsgemäßen Kältegerät auch mehrere unterschiedliche Gefriergutträger als Zubehör beigegeben sein. So ist eine Platte z.B. ideal für kompaktes Gefriergut wie etwa Früchte, während eine Schale verhindern hilft dass leichtes Gefriergut wie etwa Kräuter vom Kaltluftstrom weggeblasen wird. Ein Rost - der eben oder schalenförmig sein kann - erleichtert den Zutritt der Kaltluft zum Gefriergut auch von der Unterseite her. Der Rost kann das Gefriergut zusätzlich auch oberseitig überdecken, so dass es auch dann nicht herausfallen kann, wenn der Rost im Interesse einer gleichmäßigeren Kühlwirkung bewegt wird.

Erfindungsgemäß kann der Gefriergutträger auch geformt sein, um flaschenförmige Behältnisse liegend lagern und kühlen zu können. Um solche Behältnisse gegen Wegrollen zu sichern, kann insbesondere am Boden des Kühlgutträgers wenigstens eine langgestreckte Vertiefung vorgesehen sein.

Um Kühl- oder Gefriergut von allen Seiten her schnell und gleichmäßig kühlen zu können, kann der Gefriergutträger oder ein in dem Gefriergutträger gelagertes flaschenförmiges Behältnis um eine Längsachse schwenkbar sein.

Zum Automatisieren der Schwenkbewegung des Gefriergutträgers oder des Behältnisses kann ein Motor vorgesehen sein.

Um einerseits Gefriergut auf dem Gefriergutträger schnell gefrieren, andererseits das Gefrieren des Inhalts einer Flasche verhindern zu können, sollte die Kühlleistung des Kaltluftstroms wenigstens zwischen verschiedenen Leistungen umschaltbar sein. Eine solche Umschaltung kann auf verschiedenen Wegen erfolgen. So kann etwa in einer fachüblichen Kältemaschine durch Heraufsetzen der Drehzahl eines Verdichters die Verdampfungstemperatur in einem Verdampfer herabgesetzt werden, an dem die von dem o.g. Kaltluftgebläse umgewälzte Luft abgekühlt wird, oder es kann die Temperatur der umgewälzten Luft über die Leistung des Kaltluftgebläses und die davon abhängige Verweildauer am Verdampfer beeinflusst werden, der Kaltluftstrom kann über ein Ventil mehr oder weniger stark gedrosselt werden, oder es kann ihm Warmluft in variabler Menge beigemischt werden.

Ferner kann zweckmäßigerweise ein Timer vorgesehen sein, der eingerichtet ist, nach einer festgelegten Betriebszeit des Eisbereiters auszulösen. Der Timer kann genutzt werden, um ein hör- oder sichtbares Warnsignal auszugeben, das einen Benutzer darauf aufmerksam macht, dass eingeladenes Gefriergut gefroren ist und entnommen werden kann, oder dass eine eingeladene Flasche auf Trinktemperatur abgekühlt ist und entnommen werden sollte, um ein Gefrieren des Inhalts zu vermeiden. Da ein solcher Timer ein sicheres Abkühlen von Flaschen auch bei niedriger Temparatur des Kaltluftstroms ermöglicht, kann er die oben erwähnte Umschaltung der Kühlleistung überflüssig machen. Alternativ kann der Timer aber auch genutzt werden, um automatisch zwischen verschiedenen Kühlleistungen umzuschalten, um so einerseits eine Flasche anfänglich mit hoher Leistung schnell abzukühlen, sie anschließend aber auf einer Temperatur oberhalb 0°C zu halten. Die Betriebszeit, nach der der Timer auslöst, kann fest vorgegeben oder durch den Benutzer zu Beginn eines Kühlvorgangs einstellbar sein.

Der Eisbereiter umfasst erfindungsgemäß eine Eisschale, in der Aussparungen zum Formen von Eisstücken vorgeformt sind, und einen Sammelbehälter, in die die fertigen Eisstücke aus der Eisschale - vorzugsweise automatisch - umgefüllt werden.

In dem Eisbereiter ist erfindungsgemäß ein Zwischenraum zwischen einem bei Gebrauch des Eisbereiters von der Eisschale belegten Raum und einem von den fertigen Eisstücken belegten Raum vorgesehen, um den Gefriergutträger aufzunehmen.

Für eine effiziente Kühlung weist das Kaltluftgebläse erfindungsgemäß eine in diesen Zwischenraum einmündende Düse auf.

Am Eisbereiter ist eine Halterung in Form von sich an Seitenwänden eines Eisbereitergehäuses erstreckenden Führungsrippen vorgesehen, auf der ein in den Zwischenraum eingreifender Gefriergutträger herausziehbar gelagert ist. Gefriergut, das auf dem Gefriergutträger liegt, ist über die Düse einem Kaltluftstrom eines Ventilators unmittelbar ausgesetzt und gefriert mit hoher Geschwindigkeit. An einer nicht dargestellten Benutzerschnittstelle des Kältegeräts ist hierfür erfindungsgemäß ein Schnellgefrier-Betriebsmodus des Eisbereiters anwählbar, bei dem eine Kältemaschine des Kältegeräts und der Ventilator nach Aktivierung während einer voreingestellten oder vom Benutzer wählbaren begrenzten Zeitspanne kontinuierlich laufen, ohne dass vorher Wasser in die Eisschale eingelassen wird.

Die Eisschale sollte ausbaubar oder beweglich sein, sei es, um im oben erwähnten Fall des im Zwischenraum angeordneten Gefriergutträgers bei Bedarf zusätzlichen Platz für Gefriergut schaffen zu können oder um bei einem kompakten Eisbereiter, der keinen ausreichenden Zwischenraum für den Gefriergutträger bietet, Platz für diesen zu schaffen.

Alternativ kann auch der Sammelbehälter ausbaubar sein, um Platz für den Gefriergutträger zu schaffen. Durch den Ausbau des Sammelbehälters lässt sich mehr Platz schaffen als durch den Ausbau der Eisschale, da das Fassungsvermögen des Sammelbehälters normalerweise mehr als einer Eisschale entspricht.

Wenn die Eisschale oder der Sammelbehälter ausgebaut worden ist, kann eine dadurch freigewordene Halterung für den Gefriergutträger genutzt werden.

Wenn die Halterung der Eisschale durch einen Motor schwenkbar ist, um in an sich bekannter Weise fertige Eisstücke aus der Eisschale in den Sammelbehälter auszuwerfen, dann kann derselbe Motor wenn gewünscht auch zum Schwenken des in der Halterung montierten Gefriergutträgers genutzt werden.

Insbesondere wenn der Sammelbehälter ausgebaut worden ist, um Platz für den Gefriergutträger zu schaffen, dann kann ein Motor zum Schwenken des Gefriergutträgers Teil einer Baugruppe sein, die anstelle des Sammelbehälters in den Eisbereiter eingefügt wird.

In einer Ausführungsform die nicht unter dem Schutzumfang der vorliegend beanspruchten Erfindung fällt, kann der - in der Regel nach oben offene - Sammelbehälter selber die Halterung für den Gefriergutträger bilden.

Um die Verteilung der Kaltluft im Eisbereiter an unterschiedliche Anforderungen bei der Eiserzeugung bzw. beim Schnellgefrieren anzupassen, kann das Kaltluftgebläse eine verstellbare Düse oder zwei gegeneinander austauschbare Düsen zum wahlweisen Anblasen der Eisschale und des Gefriergutträgers umfassen.

Gegenstand der Erfindung ist ferner ein Verfahren zum Schnellgefrieren eines Lebensmittels, insbesondere einzelner Früchte, bei dem das Lebensmittel in einem Eisbereiter eines Haushaltskältegeräts einem Kaltluftstrom ausgesetzt wird.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine schematische Vorderansicht eines erfindungsgemäßen Kältegeräts;
- Fig. 2: einen schematischen Schnitt durch den Eisbereiter des Kältegeräts;
- Fig. 3: einen schematischen Schnitt durch den Eisbereiter mit zwischen Eisschale und Sammelbehälter eingefügtem Gefriergutträger;
- Fig. 4: den Eisbereiter ohne Sammelbehälter und mit einem anstelle des Sammelbehälters montierten Gefriergutträger;
- Fig. 4A: einen Querschnitt durch den Gefriergutträger des Eisbereiters aus Fig. 4;
- Fig. 5: eine zweite Ausgestaltung des Eisbereiters mit anstelle des Sammelbehälters montiertem Gefriergutträger;
- Fig. 5A: einen Querschnitt durch den Gefriergutträger des Eisbereiters aus Fig. 5;
- Fig. 6: den Eisbereiter mit im Sammelbehälter eingebautem Gefriergutträger
- Fig. 7: eine Variante des Eisbereiters mit exzentrisch aufgehängter Eisschale;
- Fig. 8: und den Eisbereiter mit ausgebauter Eisschale.

Fig. 1 zeigt ein Kältegerät 1 mit geöffneter Tür 2 und einem Innenraum 3. Der Innenraum ist in zwei Lagerfächer, ein Normalkühlfach 4 und ein Gefrierfach 5, unterteilt. Aus Übersichtlichkeitsgründen ist an dem Gefrierfach 5 keine Verschlussklappe dargestellt. Der Kühlraum 4 wird in der Regel durch mindestens einen in der Höhe verstellbaren Fachboden 6 unterteilt. In dem Kühlraum 4 befindet sich ein Eisbereiter 7. Normalkühlfach 4, Gefrierfach 5 und Eisbereiter 7 werden von einem Ventilator mit Kaltluft aus einer in der Fig. nicht sichtbaren, z.B. an einer Rückwand des Kältegeräts 1 untergebrachten Verdampferkammer versorgt.

Fig. 2 zeigt einen Eisbereiter, in dem der Gefriergutträger entnommen ist, zur Erläuterung der Funktion des Eisbereiters. Ein Oberteil des Eisbereiters 7 ist hier durch ein Technikmodul 8 gebildet, das in an sich bekannter Weise eine schwenkbare Eisschale 10, einen Wasserauslass mit einem Magnetventil zum Dosieren von Frischwasser in die Eisschale und einen Motor 11 zum Schwenken der Eisschale und Auswerfen der fertigen Eisstücke aus der Eisschale 10 umfasst. Ein Unterteil ist durch einen herausziehbaren Sammelbehälter 9 gebildet, der sich unter der Eisschale 10 erstreckt, um die aus der geschwenkten Eisschale 10 herausfallenden Eisstücke aufzufangen.

Das Technikmodul 8 umfasst hier auch einen Ventilator 12, der, wenn der Eisbereiter 7 in Betrieb ist, Kaltluft aus der Verdampferkammer ansaugt und über eine Düse 13 in einen Zwischenraum 14 zwischen der Eisschale 10 und dem Sammelbehälter 9 einbläst, um Wasser in der Eisschale 10 zu gefrieren und im Sammelbehälter 9 vorhandenes Eis gefroren zu halten. Einer alternativen Ausgestaltung zufolge kann der Ventilator auch außerhalb des Eisbereiters 7 angeordnet sein; ein solcher externer Ventilator kann neben dem Eisbereiter 7 auch Kühlraum 4, Gefrierfach 5, vorzugsweise über Klappen gesteuert, mit Kaltluft versorgen.

Einer in Fig. 3 gezeigten Ausgestaltung der Erfindung zufolge ist am Eisbereiter 7 erfindungsgemäß eine Halterung 15 in Form von sich an Seitenwänden eines Eisbereitergehäuses erstreckenden Führungsrippen vorgesehen, auf der ein in den Zwischenraum 14 eingreifender Gefriergutträger 16 herausziehbar gelagert ist. Gefriergut 17, das auf dem Gefriergutträger 16 liegt, ist über die Düse 13 einem Kaltluftstrom des Ventilators 12 unmittelbar ausgesetzt und gefriert mit hoher Geschwindigkeit. An einer nicht dargestellten Benutzerschnittstelle des Kältegeräts ist hierfür erfindungsgemäß ein Schnellgefrier-Betriebsmodus des Eisbereiters 7 anwählbar, bei dem eine Kältemaschine des Kältegeräts und der Ventilator 12 nach Aktivierung während einer voreingestellten oder vom Benutzer wählbaren begrenzten Zeitspanne kontinuierlich laufen, ohne dass vorher Wasser in die Eisschale 10 eingelassen wird.

Der Ausgestaltung der Fig. 3 zufolge ist der Gefriergutträger 16 im Wesentlichen plattenförmig und weist an seinem vorderen Rand einen Griffbereich 18 auf, der wie in Fig. 1 angedeutet an der Vorderseite des Eisbereiters 7 freiliegen kann, um das Herausziehen des Gefriergutträgers 16 zu erleichtern. Eine ebene Bodenplatte 19 des Gefriergutträgers 16 kann als geschlossene, für Luft und Wasser undurchlässige Platte oder als Rost ausgebildet sein, der über seine Öffnungen den Durchtritt von Kaltluft in den Sammelbehälter 9 erlaubt.

Um den für das Gefriergut 17 nutzbaren Platz zu vergrößern, kann die Bodenplatte 19 des Gefriergutträgers 16 wie in Fig. 4 gezeigt unterhalb der Oberkante des Sammelbehälters 9 angeordnet sein. Wenn, wie in Fig. 4 der Fall, der Sammelbehälter 9 entfernt ist, um Platz für den Gefriergutträger 16 zu schaffen, dann kann die Halterung 15, auf der sonst der Sammelbehälter 9 herausziehbar geführt ist, auch für den Gefriergutträger 16 genutzt werden.

Fig. 4A zeigt einen Querschnitt durch den Gefriergutträger 16 entlang einer in Fig. 4 mit IV-IV bezeichneten Schnittebene. In der Bodenplatte 19 sind mehrere langgestreckte Vertiefungen 32 geformt. Die Vertiefungen 32 verlaufen parallel zueinander in Ausziehrichtung des Gefriergutträgers 16. In der mittleren Vertiefung kann eine Flasche 33 von großem Durchmesser gegen Wegrollen gesichert werden, so dass sie während des Abkühlens auf beiden Seiten von Kaltluft umspült wird. Die seitlichen Vertiefungen 32 bieten Halt für nebeneinanderliegende kleinere Flaschen oder Getränkedosen 34. Wenn der Gefriergutträger 16 zum Schnellgefrieren von stückigem Gefriergut 17 wie etwa Früchten eingesetzt wird, trägt die Unebenheit der Bodenplatte 19 dazu bei, ein großflächiges Festfrieren des Gefrierguts 17 zu verhindern.

Im Falle der Fig. 4 bleibt nach dem Ausbau des Sammelbehälters 9 Platz unterhalb des Gefriergutträgers 16 ungenutzt. Dies ist vor allem dann störend, wenn der Sammelbehälter 9 Eis enthält, für das dann während des Gebrauchs des Gefriergutträgers 16 kein Platz bleibt.

Eine sinnvolle Möglichkeit, den durch den Ausbau des Sammelbehälters 9 freigewordenen Platz zu nutzen, ist in Fig. 5 und 5A gezeigt. Hier erstrecken sich in zwei Rollen 35 in Schlitzen der Bodenplatte 19 und begrenzen eine Vertiefung 32, in der eine Flasche 33 fixiert werden kann. Eine der Rollen 35 ist durch einen Elektromotor 36 drehantreibbar, der am Gefriergutträger 16 unter der Bodenplatte 19 montiert ist. Eine Batterie oder ein Akkumulator 37 für die Energieversorgung des Elektromotors 36 kann ebenfalls in den Gefriergutträger 16 unter der Bodenplatte 19 integriert sein. Indem der Elektromotor 36 die Flasche während des Abkühlens von Zeit zu Zeit dreht, kann verhindert werden, dass der Flascheninhalt an einer besonders wirksam gekühlten Stelle der Flasche 33 gefriert.

Einer alternativen zweckmäßigen Weiterbildung zufolge kann der Gefriergutträger 16 so geformt sein, dass er im eingebauten Zustand von oben in den Sammelbehälter 9 eingreift; so kann letzterer während der Nutzung des Gefriergutträgers 16 im Eisbereiter 7 verbleiben, und allenfalls zum Be- und Entladen des Gefriergutträgers 16 müssen Gefriergutträger und Sammelbehälter 9 gemeinsam entnommen werden.

In einer Ausführungsform die nicht unter dem Schutzumfang der vorliegend beanspruchten Erfindung fällt, ist es besonders vorteilhaft, wenn Sammelbehälter 9 und Gefriergutträger 16 nicht jeweils eigene Halterungen an den Wänden des Eisbereiters 7 haben, sondern der obere Rand des Sammelbehälters 9 wie in Fig. 6 gezeigt eine Halterung 20 für den Gefriergutträger 16 bildet, in die dieser von oben einsetzbar ist. So können beide bequem gemeinsam aus dem Eisbereiter 7 herausgezogen und wieder eingesetzt werden. Die Bodenplatte 19 des Gefriergutträgers 16 kann wie in Fig. 4A gezeigt, mit langgestreckten Vertiefungen versehen sein.

Eine andere Möglichkeit, den für das Gefriergut 17 auf dem Gefriergutträger 16 verfügbaren Platz zu vergrößern, ist in Fig. 7 gezeigt. Hier verläuft eine Achse 21, um die der Motor 11 die Eisschale 10 schwenkt, in einer - in der Fig. gestrichelt dargestellten - Normalstellung der Eisschale 10, in der ihre Aussparungen 22 nach oben offen sind, oberhalb eines Schwerpunkts der Eisschale 10, so dass die Eisschale 10 in ihrer Auswurfstellung, mit nach unten offenen Aussparungen 22, höher liegt als in der Normalstellung. Im Schnellgefrier-Betriebsmodus nimmt die Eisschale 10 die Auswurfstellung ein.

Als weitere Alternative kann die zum Schnellgefrieren des Gefrierguts 17 nicht benötigte Eisschale 10 ausbaubar sein, um mehr Platz für das Gefriergut 17 verfügbar zu machen. In der Ausgestaltung der Fig. 8 bleibt nach dem Ausbau der Eisschale 10 eine Halterung 23 in Form eines rechteckigen Rahmens zurück, der an einer Schmalseite 24 mit dem Motor 11 drehfest verbunden ist und an der gegenüberliegenden Schmalseite 25 drehbar gelagert ist. Um die Eisschale 10 aus der Halterung 23 entnehmen zu können, ist hier der gesamte Eisbereiter 7 im Kühlraum 4 herausziehbar gelagert, so dass in einer herausgezogenen Stellung, in der der Eisbereiter 7 aus dem Kühlraum 4 vorspringt, die Oberseite des Technikmoduls 8 freiliegt, die Eisschale 10 nach oben entnommen werden kann.

Ein Bedienfeld zum Steuern des Betriebs des Eisbereiters 7 kann an der der Tür 2 zugewandten Frontseite des Technikmoduls 8, an der Außenseite der Tür oder einer anderen geeigneten Oberfläche des Kältegeräts 1 vorgesehen sein. Das Bedienfeld umfasst zumindest Bedienelemente zum Einschalten des Eisbereiters. Zum Auswählen unter Eiserzeugungsbetrieb und Schnellgefrierbetrieb und eventuell Flaschenkühlbetrieb können Bedienelemente vorgesehen sein; es können aber auch interne Schalter im Eisbereiter 7 vorgesehen sein, um zu erfassen, ob die für die Eisbereitung benötigten Komponenten 9, 10 vorhanden sind und bei Fehlen einer dieser Komponenten zumindest eine automatische Zufuhr von Frischwasser zum Eisbereiter 7 zu sperren.

Für den Betrieb des Verdampfers macht es nicht notwendigerweise einen Unterschied, ob der Eisbereiter zur Eiserzeugung, zum Schnellgefrieren oder zum Flaschenkühlen eingesetzt wird. In allen drei Fällen führt das Einschalten des Eisbereiters - typischerweise über eine Herabsetzung der Solltemperatur des Gefrierfachs 5 - zu Dauerbetrieb des den Verdampfer speisenden Verdichters und des Ventilators 12. Im Falle eines drehzahlgeregelten Verdichters kann auch dessen Drehzahl heraufgesetzt werden, um die Temperatur des Verdampfers abzusenken. Nach einer Zeitspanne, die vorzugsweise vom Benutzer am Bedienfeld wählbar ist, je nachdem ob Eis erzeugt, Gefriergut schnell gefroren oder eine Flasche schnell gekühlt werden soll und wie groß ggf. die Menge des Gefrierguts oder die Flasche ist, löst ein Timer aus. Das Auslösen aktiviert einen Signalgeber, der den Benutzer darauf hinweist, dass der Kühlvorgang abgeschlossen ist und das Gefriergut bzw. die Flasche entnommen werden kann, schaltet den Eisbereiter 7 wieder aus und schaltet den Verdichter auf Normalbetrieb bzw. die Solltemperatur des Gefrierfachs auf den vorherigen Wert zurück.

Falls beim Einschalten des Eisbereiters 7 eine Differenzierung zwischen Eiserzeugung und Schnellgefrieren einerseits und Flaschenkühlen andererseits getroffen worden ist, kann dies in der Zeit zwischen dem Auslösen des Timers und dem Abholen des gekühlten oder gefrorenen Guts durch den Benutzer berücksichtigt werden, indem in ersterem Falle ausreichend kalte Luft zugeführt wird, um das Eis oder das Gefriergut gefroren zu halten, während im Falle des Flaschenkühlens die Kaltluftzufuhr geringer dosiert wird, so dass die Temperatur der Flasche knapp über 0°C bleibt.

### Bezugszeichen

- 1: Kältegerät
- 2: Tür
- 3: Innenraum
- 4: Kühlraum
- 5: Gefrierfach
- 6: Fachboden
- 7: Eisbereiter
- 8: Technikmodul
- 9: Sammelbehälter
- 10: Eisschale
- 11: Motor
- 12: Ventilator
- 13: Düse
- 14: Zwischenraum
- 15: Halterung
- 16: Gefriergutträger
- 17: Gefriergut
- 18: Griffbereich
- 19: Bodenplatte
- 20: Halterung
- 21: Achse
- 22: Aussparung
- 23: Halterung
- 24: Schmalseite
- 25: Schmalseite

- 32: Vertiefung
- 33: Flasche
- 34: Dose
- 35: Rolle
- 36: Elektromotor
- 37: Akkumulator

## Patentansprüche

1. Kältegerät mit wenigstens einem durch ein Kaltluftgebläse gekühlten Lagerfach (4) und einem in dem Lagerfach (4) in einem von dem Kaltluftgebläse angetriebenen Kaltluftstrom angeordneten Eisbereiter (7), der eine Eisschale (10), in der Aussparungen (22) zum Formen von Eisstücken vorgeformt sind, und eine Halterung (15, 20, 23) aufweist, in der ein Gefriergutträger (16) montierbar ist, wobei der Eisbereiter (7) ferner einen Sammelbehälter (9) für fertige Eisstücke aufweist, wobei der Gefriergutträger (16) als Schale, Platte, Rost oder zum liegenden Lagern von flaschenförmigen Behältnissen ausgebildet ist und in einem Zwischenraum (14) zwischen einem bei Gebrauch des Eisbereiters (7) von der Eisschale (10) belegten Raum und einem von den fertigen Eisstücken im Sammelbehälter (9) belegten Raum vorgesehen ist, wobei die Halterung (15) an Seitenwänden eines Eisbereitergehäuses erstreckenden Führungsrippen aufweist, wobei auf der Halterung (15) der in den Zwischenraum (14) eingreifende Gefriergutträger (16) herausziehbar gelagert ist, wobei das Kaltluftgebläse (12) eine in den Zwischenraum einmündende Düse (13) aufweist, **dadurch gekennzeichnet, dass** an einer Benutzerschnittstelle des Kältegeräts ein Schnellgefrier-Betriebsmodus des Eisbereiters (7) anwählbar ist, bei dem eine Kältemaschine des Kältegeräts und das Kaltluftgebläse (12) nach Aktivierung während einer voreingestellten oder vom Benutzer wählbaren begrenzten Zeitspanne kontinuierlich laufen, ohne dass vorher Wasser in die Eisschale (10) eingelassen wird.

2. Kältegerät nach Anspruch 1, **dadurch gekennzeichnet, dass** der Gefriergutträger (16) im eingebauten Zustand von oben in den Sammelbehälter (9) eingreift.

3. Kältegerät nach Anspruch 1 oder 2, **dadurch gekennzeichnet, dass** der Gefriergutträger (16) zur Liegendlagerung von flaschenförmigen Behältnissen (33, 34) ausgebildet ist.

4. Kältegerät nach Anspruch 3, **dadurch gekennzeichnet, dass** der Gefriergutträger (16) mit einem wenigstens eine langgestreckte Vertiefung (32) bildenden Boden (19) ausgebildet ist.

5. Kältegerät nach einem der vorhergehenden Ansprüche, **dadurch gekennzeichnet, dass** der Gefriergutträger (16) um eine Längsachse schwenkbar ist.

6. Kältegerät nach Anspruch 5, **gekennzeichnet durch** einen Motor (11, 36) zum Antreiben einer Schwenkbewegung des Gefriergutträgers (16) oder eines im Gefriergutträger (16) gelagerten flaschenförmigen Behältnisses (33).

7. Kältegerät nach einem der vorhergehenden Ansprüche, **dadurch gekennzeichnet, dass** die Kühlleistung des Kaltluftstroms wenigstens zwischen verschiedenen Leistungen umschaltbar ist.

8. Kältegerät nach einem der vorhergehenden Ansprüche, **gekennzeichnet durch** einen Timer, der eingerichtet ist, nach einer festgelegten Betriebszeit des Eisbereiters auszulösen.

9. Kältegerät nach einem der vorhergehenden Ansprüche, **dadurch gekennzeichnet, dass** die Eisschale (10) ausbaubar oder beweglich ist, um Platz für den Gefriergutträger (16) zu schaffen.

10. Kältegerät nach einem der vorhergehenden Ansprüche, **dadurch gekennzeichnet, dass** der Sammelbehälter (9) ausbaubar ist, um Platz für den Gefriergutträger (16) zu schaffen.

11. Kältegerät nach einem der vorhergehenden Ansprüche, **dadurch gekennzeichnet, dass** das Kaltluftgebläse eine verstellbare Düse (13) oder zwei gegeneinander austauschbare Düsen umfasst.

## Claims

1. Refrigeration appliance with at least one storage compartment (4) cooled by a cold air fan and an ice maker (7) arranged in the storage compartment (4) in a cold air flow driven by the cold air fan, which ice maker (7) has an ice tray (10), in which recesses (22) are preformed for the formation of pieces of ice, and a bracket (15, 20, 23), in which a frozen goods carrier (16) can be mounted, wherein the ice maker (7) further has a collecting container (9) for finished pieces of ice, wherein the frozen goods carrier (16) is embodied as a tray, plate, wire shelf or for the horizontal storage of bottle-shaped containers and is provided in an intermediate space (14) between a space that is occupied by the ice tray (10) when the ice maker (7) is being used and a space that is occupied by the finished pieces of ice in the collecting container (9), wherein the bracket (15) has guide ribs extending on side walls of an ice maker housing, wherein the frozen goods carrier (16) that engages into the intermediate space (14) is mounted on the bracket (15) such that it can be extended, wherein the cold air fan (12) has a nozzle (13) that opens into the intermediate space, **characterised in that** it is possible to select a rapid freeze operating mode of the ice maker (7) on a user interface of the refrigeration appliance, in which a refrigeration machine of the refrigeration appliance and the cold air fan (12), after activation, run continuously during a limited time span that is preset or can be selected by the user, without water having previously been let into the ice tray (10).

2. Refrigeration appliance according to claim 1, **characterised in that** the frozen goods carrier (16) engages into the collecting container (9) from above in the installed state.

3. Refrigeration appliance according to claim 1 or 2, **characterised in that** the frozen goods carrier (16) is embodied for the horizontal storage of bottle-shaped containers (33, 34).

4. Refrigeration appliance according to claim 3, **characterised in that** the frozen goods carrier (16) is embodied with a bottom (19) that forms at least one elongated depression (32).

5. Refrigeration appliance according to one of the preceding claims, **characterised in that** the frozen goods carrier (16) can be pivoted about a longitudinal axis.

6. Refrigeration appliance according to claim 5, **characterised by** a motor (11, 36) for driving a pivoting movement of the frozen goods carrier (16) or a bottle-shaped container (33) stored in the frozen goods carrier (16).

7. Refrigeration appliance according to one of the preceding claims, **characterised in that** the cooling power of the cold air flow can be switched at least between different powers.

8. Refrigeration appliance according to one of the preceding claims, **characterised by** a timer which is configured to trigger after a specified operating time of the ice maker.

9. Refrigeration appliance according to one of the preceding claims, **characterised in that** the ice tray (10) can be removed or moved in order to create space for the frozen goods carrier (16).

10. Refrigeration appliance according to one of the preceding claims, **characterised in that** the collecting container (9) can be removed in order to create space for the frozen goods carrier (16).

11. Refrigeration appliance according to one of the preceding claims, **characterised in that** the cold air fan comprises an adjustable nozzle (13) or two nozzles that can be swapped for one another.

## Revendications

1. Appareil frigorifique comprenant au moins un compartiment de stockage (4) refroidi par un ventilateur d'air froid et un dispositif de préparation de glace (7) disposé dans le compartiment de stockage (4) dans un flux d'air froid propulsé par le ventilateur d'air froid, qui comprend une coque à glace (10), dans laquelle des cavités (22) pour former des glaçons sont préformées, et un dispositif de retenue (15, 20, 23) dans lequel un support pour produits congelés (16) peut être monté,
dans lequel le dispositif de préparation de glace (7) comprend en outre un bac de collecte (9) pour des glaçons prêts, et le support pour produits congelés (16) est conçu sous forme de coque, de plaque, de grille ou pour un stockage en position couchée de récipients en forme de bouteille et est agencé dans un espace intermédiaire (14) entre un espace occupé par la coque à glace (10) lors de l'utilisation du dispositif de préparation de glace (7) et un espace occupé par les glaçons prêts dans le bac de collecte (9),
dans lequel le dispositif de retenue (15) comprend des nervures de guidage s'étendant sur des parois latérales d'un boîtier du dispositif de préparation de glace, le support pour produits congelés (16) s'engageant dans l'espace intermédiaire (14) est monté de façon extractible sur le dispositif de retenue (15), et
le ventilateur d'air froid (12) comprend une buse (13) débouchant dans l'espace intermédiaire,
**caractérisé en ce qu'**un mode de fonctionnement en congélation rapide du dispositif de préparation de glace (7) peut être sélectionné sur une interface d'utilisateur de l'appareil frigorifique, dans lequel une machine frigorifique de l'appareil frigorifique et le ventilateur d'air froid (12) fonctionnent de façon continue, après une activation, pendant un intervalle de temps délimité préréglé ou sélectionnable par un utilisateur, sans introduire de l'eau au préalable dans la coque à glace (10).

2. Appareil frigorifique selon la revendication 1, **caractérisé en ce que** le support pour produits congelés (16) s'engage, à l'état monté, de dessus dans le bac de collecte (9).

3. Appareil frigorifique selon la revendication 1 ou 2, **caractérisé en ce que** le support pour produits congelés (16) est conçu pour un stockage en position couchée de récipients en forme de bouteille (33, 34).

4. Appareil frigorifique selon la revendication 3, **caractérisé en ce que** le support pour produits congelés (16) est configuré avec un fond (19) formant au moins un creux (32) allongé.

5. Appareil frigorifique selon l'une des revendications précédentes, **caractérisé en ce que** le support pour produits congelés (16) peut être pivoté autour d'un axe longitudinal.

6. Appareil frigorifique selon la revendication 5, **caractérisé par** un moteur (11, 36) pour actionner un déplacement pivotant du support pour produits congelés (16) ou d'un récipient en forme de bouteille (33) conservé dans le support pour produits congelés (16).

7. Appareil frigorifique selon l'une des revendications précédentes, **caractérisé en ce que** la puissance frigorifique du courant d'air froid peut être commutée au moins entre deux puissances différentes.

8. Appareil frigorifique selon l'une des revendications précédentes, **caractérisé par** un temporisateur, qui est conçu pour déclencher après un temps de fonctionnement déterminé du dispositif de préparation de glace.

9. Appareil frigorifique selon l'une des revendications précédentes, **caractérisé en ce que** la coque à glace (10) est démontable ou mobile, pour libérer de l'espace pour le support pour produits congelés (16).

10. Appareil frigorifique selon l'une des revendications précédentes, **caractérisé en ce que** le bac de collecte (9) est démontable, pour libérer de l'espace pour le support pour produits congelés (16).

11. Appareil frigorifique selon l'une des revendications précédentes, **caractérisé en ce que** le ventilateur d'air froid comprend une buse réglable (13) ou deux buses interchangeables.
